# DEMANDE DE BREVET EUROPEEN

(11) **EP 4 671 507 A1**
(43) Date de publication de la demande: **31.12.2025**
(21) Numéro de dépôt: 24306031.6
(22) Date de dépôt: 26.06.2024
(51) Int. Cl.: F01K 3/02, F01K 3/12, F28D 20/00

(54) **SYSTÈME POUR LE STOCKAGE D'ÉNERGIE ET PROCÉDÉ DE PRODUCTION D'ÉNERGIE ASSOCIÉ**

(71) Demandeur: Pluton DG, 33610 Cestas (FR)
(72) Inventeur: JEANNOU, Antoine, 33610 CESTAS (FR)
(74) Mandataire: Santarelli

(57) **Abrégé**

Un système (100) pour stockage et production d'énergie, comprenant un circuit primaire (10) de stockage thermique, via un volume primaire (12) d'un fluide de haute enthalpie, ledit circuit comprenant également une vanne de circulation primaire (17), ledit système comprenant un circuit secondaire (20) pour la production d'énergie via le fluide de haute enthalpie du circuit primaire, et comprenant une vanne de connexion (27) reliant les deux circuits (10, 20), ledit système fonctionnant selon deux configurations :
- Une première configuration, avec le circuit primaire (10) isolé du circuit secondaire (20) par fermeture de la vanne (27), et maintien du fluide dans des conditions thermodynamiques fixées ;
- Une deuxième configuration, avec le circuit primaire (10) ouvert au circuit secondaire (20) par l'ouverture de la vanne (27), permettant la diffusion du fluide pour actionner la production d'énergie.

## Description

### DOMAINE TECHNIQUE

La présente invention appartient au domaine du stockage et de la production d'énergie.

La présente invention concerne plus particulièrement un système de stockage d'énergie ainsi que notamment un procédé de production d'énergie électrique en grande quantité et dans un temps de réponse inférieur à une minute, pouvant ainsi faire face à des besoins urgents en électricité.

La présente invention trouve une application directe dans la sécurisation et la stabilisation de réseau de distribution électrique, faisant office de réserve de puissance et/ou de fréquence.

### ÉTAT DE L'ART

La sécurisation des réseaux de distribution d'électricité est une préoccupation croissante dans le contexte d'une demande dynamique et des impératifs de transition énergétique.

Historiquement, les réseaux étaient dimensionnés pour s'adapter quantitativement aux variations de consommation en s'appuyant sur du stockage hydroélectrique et des centrales, ajustables en fonction de la demande. Qualitativement, l'électricité du réseau doit constamment être régulée par rapport à la consommation électrique et aux éventuels manques de production dans le réseau l'énergie.

Aujourd'hui l'électricité est principalement fournie par des turbines, en cas de déséquilibre, la fréquence du réseau est affectée de telle sorte qu'une surproduction entraîne une augmentation de la fréquence et qu'une sous-production entraîne une diminution de la fréquence par rapport à une fréquence normalisée de 50 Hz ou bien 60 Hz. La gestion courante des variations mineures de la fréquence de l'électricité peut être assurée par les variations de l'inertie de machines tournantes. Si l'écart est trop important, le réseau est mis hors service.

Les énergies renouvelables ont des variations saisonnières, quotidiennes, horaires, ou bien de l'ordre de la seconde et l'énergie électrique générée par l'énergie solaire n'a pas de masse rotative. Bien que dans le futur, la stabilisation du réseau électrique puisse être améliorée par une régulation supplémentaire des turbines éoliennes, l'inclusion grandissante des sources d'énergie renouvelables variables et intermittentes telles que l'éolien et le solaire devient un défi technique encore plus difficile pour la gestion du réseau électrique.

En conséquence pour le réseau électrique, les solutions de stockage d'énergie du futur doivent répondre aux besoins de stockage de la surproduction électrique provenant des énergies renouvelables, hors périodes de besoin en électricité, ainsi qu'aux enjeux quantitatifs et qualitatifs d'égalisation et de stabilisation des variations de la production électrique.

Plus précisément, pour sécuriser le réseau électrique du futur les défis à relever par le stockage d'énergie à l'échelle du réseau idéal sont les suivants.

Tout d'abord, il est nécessaire de pouvoir accumuler un stock d'énergie suffisant, à l'échelle de l'intermittence ou bien de l'absence de la production électrique renouvelable et pallier éventuellement des aléas climatiques de plus en plus fréquents et critiques, comme les sécheresses, les inondations et les vents violents, ces aléas pouvant également affecter d'autres systèmes de production électrique, tel que les centrales nucléaires lors de sécheresses sévères.

Ensuite, il faut que la production d'un flux d'énergie ait une puissance suffisante pour pouvoir redémarrer un réseau électrique mis hors service.

Enfin, le mode de production énergétique doit permettre de répondre en quelques dizaines de secondes aux besoins du réseau et de réguler la fréquence électrique, et donc de garantir la qualité de l'électricité du réseau.

Les Stations de Transfert d'Energie par Pompage (STEP), avec leur capacité à opérer à grande échelle, et la qualité de leur production électrique sont apparues comme le modèle de solution idéale. Les STEPs permettent le stockage d'énergie en période creuse de consommation et sa redistribution pendant les pics. Ces installations ont l'avantage de la réversibilité et d'une longévité qui en a fait jusqu'à aujourd'hui la colonne vertébrale du stockage d'énergie chargée de stabiliser le réseau de distribution électrique.

Néanmoins, cette technologie n'est pas sans limitations. Sa dépendance à des contraintes géomorphologiques et climatiques spécifiques en fait une solution peu généralisable, entravant ainsi sa mise en oeuvre universelle. De plus, le développement de tels projets peut engendrer des controverses liées aux arbitrages de l'usage de l'eau, en particulier durant des périodes de sécheresse critique. Par conséquent, pour anticiper les besoins liés à la forte pénétration des énergies renouvelables, un développement massif et supplémentaire de cette solution n'est pas envisageable. Également, en prenant en compte les aléas climatiques croissants, cette solution de stockage d'énergie apparait aujourd'hui de plus en plus risquée.

Face à ces réalités, des systèmes de stockage alternatifs exploitant plusieurs principes physiques, tel que la gravité (tours de levage de masse, ascenseurs gravitaires, etc.), l'énergie cinétique (volants d'inertie, etc.), la compression de fluides, l'énergie électrochimique (batteries, etc.) et l'énergie thermique, gagnent du terrain.

Toutefois, ces systèmes ne peuvent répondre que partiellement au problème de la sécurisation des réseaux de distribution d'électricité (capacité de stockage d'énergie et/ou durée de fourniture de l'électricité) et/ou sont des solutions difficilement déployables à grande échelle, etc.

Les stockages thermiques utilisant directement ou bien indirectement un fluide à changement de phase, par exemple au travers d'un cycle de Rankine combiné, sont quant à eux contraint par la volumétrie du stockage, qui est un aspect limitant de leur efficacité.

Il existe dans l'art antérieur des systèmes géothermiques de stockage d'un fluide tel que du dioxyde de carbone (CO2) ou du Gaz de Pétrole Liquéfié (GPL).

Toutefois ces deux exemples de systèmes d'applications de stockage géothermique ne sont pas non plus adaptés pour sécuriser et stabiliser un réseau de distribution d'électricité. Notamment, la production d'énergie géothermique est généralement faible, contrainte par un flux géothermique terrestre moyen de l'ordre de 60 à 100mW/m² dans les réservoirs géologiques profonds, et/ou par un temps de réponse trop long du fait de l'inertie thermique résultante de la longueur des tubages de circulation dans lesdits systèmes profonds.

Par ailleurs, et dans le cas de l'application utilisant du GPL, le système peut présenter des coûts d'investissement et de fonctionnement élevés, notamment liés à la gestion des volumes de production, de réinjection et énergétique de l'eau géothermale, présentant alors des obstacles pour le développement de cette solution.

Pour les enjeux énergétiques, à titre d'exemple, en France, la sécurisation et la stabilité du réseau nécessite une réserve primaire de puissance de l'ordre de 570 MW, la réserve primaire devant être mobilisable en moins de trente secondes, et une réserve secondaire de puissance comprise entre 500 MW et 1000 MW, fonction des saisons, qui doit être mobilisable jusqu'à plusieurs minutes après expiration de la réserve primaire. Des problèmes de réactivité et de capacité de production se posent aux systèmes de stockages proposés comme alternatifs aux STEPs et ils ne sont toujours pas solutionnés aujourd'hui.

En effet, aucun des systèmes actuels ne permet de répondre simultanément à tous les besoins requis, à savoir de proposer une technique permettant de stocker de l'énergie électrique et de répondre à un besoin urgent pour sécuriser et stabiliser un réseau de distribution électrique, tout en maximisant sa résilience aux aléas météorologiques et en minimisant le coût écologique desdits systèmes et leurs pertes énergétiques inhérentes aux cycles de fonctionnement.

### PRÉSENTATION DE L'INVENTION

La présente invention vise à remédier, au moins en partie, aux inconvénients précités, en menant en outre à d'autres avantages.

A cet effet, la présente invention vise tout d'abord un système pour le stockage d'énergie et la production d'énergie. Ce système est remarquable en ce qu'il comprend un circuit primaire de stockage d'énergie sous forme thermique et un circuit secondaire de production d'énergie, le circuit primaire formant une boucle comprenant un volume primaire de stockage d'un fluide dit de haute enthalpie et une vanne dite de circulation primaire, le circuit secondaire comprenant un dispositif de production d'énergie à partir du fluide de haute enthalpie stocké dans le volume primaire du circuit primaire, une vanne dite de connexion reliant le circuit primaire au circuit secondaire. Avantageusement, le système est configuré pour fonctionner dans deux configurations principales :
- une première configuration dans laquelle le circuit primaire est déconnecté du circuit secondaire par la fermeture de la vanne de connexion, le circuit primaire comprenant un dispositif de maintien du fluide de haute enthalpie dans des conditions thermodynamiques prédéterminées ;
- une deuxième configuration dans laquelle le circuit primaire est connecté au circuit secondaire par l'ouverture de la vanne de connexion, la vanne de circulation primaire étant fermée, le fluide de haute enthalpie se diffusant dans le circuit secondaire pour mettre en oeuvre le dispositif de production d'énergie.

Ainsi, le système conserve en dehors des phases de production, un fluide de haute enthalpie prêt à être exploité en cas de besoin d'énergie électrique urgent, et via une simple commande d'ouverture/fermeture de vannes.

Selon une caractéristique particulière de l'invention, le système comprend également un dispositif de commande de la configuration de fonctionnement dudit système en fonction d'un état d'un réseau de distribution électrique connecté audit système afin d'être en mesure de passer de la première configuration à la seconde configuration de façon automatique.

Selon une autre caractéristique particulière de l'invention, le volume primaire de stockage est un stockage géologique profond, donc insensible aux aléas météorologiques de surface.

De façon avantageuse, et selon une autre caractéristique particulière, le volume primaire de stockage est un butanier afin de réaliser un système de stockage se trouvant en surface.

Selon une autre caractéristique particulière de l'invention, le circuit secondaire comprend également un volume secondaire de stockage configuré pour récupérer le fluide après le dispositif de production d'énergie, ledit fluide étant appelé fluide de basse enthalpie, le circuit primaire comprenant un dispositif mélangeur étant relié au volume secondaire, ledit dispositif mélangeur étant configuré pour injecter le fluide de basse enthalpie dans le circuit primaire en le mélangeant au fluide de haute enthalpie.

Selon une autre caractéristique particulière de l'invention, le fluide de haute enthalpie et le fluide de basse enthalpie sont du Gaz de Pétrole Liquéfié (GPL). Le GPL étant hydrophobe et plus léger que l'eau, il est stocké de manière distincte dans la partie supérieure d'une formation géologique contenant naturellement de l'eau géothermale.

De façon avantageuse, la température thermodynamique T et la pression P du fluide de haute enthalpie stocké, par exemple à une profondeur de 3000 m, sont sensiblement et respectivement de 100°C et de 140 bars.

Selon une autre caractéristique particulière de l'invention, le circuit secondaire comporte en outre au moins un système de production de froid.

La présente invention a également pour objet un procédé de production d'énergie mis en oeuvre au moyen d'un système de stockage d'énergie et de production d'énergie tel que décrit précédemment, ledit procédé comprenant deux phases de fonctionnement :
- une première phase de stockage d'énergie comprenant les étapes suivantes :
   - de préparation d'un fluide dit de haute enthalpie pour atteindre des conditions thermodynamiques de température et de pression optimale pour la production d'énergie ;
   - d'injection du fluide de haute enthalpie dans un volume primaire de stockage du système, au moyen d'un conduit d'injection et d'une pompe de circulation dudit système ;
   - de récupération du fluide de haute enthalpie circulant dans le volume primaire de stockage du système, au moyen d'un conduit de récupération et de la pompe de circulation ;
- une deuxième phase de production d'énergie comprenant les étapes suivantes :
   - de production d'électricité, durant laquelle le fluide de haute enthalpie est converti en un fluide de basse enthalpie ;
   - de mélange du fluide de basse enthalpie avec le fluide de haute enthalpie au moyen d'un dispositif mélangeur du système.

Selon une caractéristique particulière, le procédé de production d'énergie comprend une phase préalable d'initialisation du système comprenant une étape initiale de remplissage du système par le fluide de haute enthalpie.

Selon une caractéristique particulière, le procédé de production d'énergie comprend en outre lors de la phase de production d'énergie, une étape de production de froid, ladite étape étant réalisée avant, pendant ou après l'étape de production d'électricité.

Selon une caractéristique particulière, le procédé de production d'énergie comprend en outre lors de la phase de production d'énergie une étape de stockage du fluide de basse enthalpie.

Selon une caractéristique particulière, le procédé de production d'énergie comprend en outre lors de la phase de production d'énergie une étape d'interruption temporaire du fonctionnement du système.

La présente invention a également pour objet un procédé de stockage d'énergie électrique sous forme thermique mis en oeuvre au moyen d'un système de stockage d'énergie et de production d'énergie tel que décrit précédemment, ledit procédé comprenant tout d'abord une étape de surveillance du marché de vente de l'électricité et, si un prix de vente de l'électricité Velec dudit marché est inférieur à une valeur seuil Vmax préalablement définie, comprenant en outre une étape de stockage d'une énergie électrique sous forme thermique, comprenant les étapes suivantes de :
- de préparation d'un fluide dit de haute enthalpie pour atteindre des conditions thermodynamiques de température et de pression optimale pour la production d'énergie ;
- d'injection du fluide de haute enthalpie dans un volume primaire de stockage du système, au moyen d'un conduit d'injection et d'une pompe de circulation dudit système ;
- de récupération du fluide de haute enthalpie circulant dans le volume primaire de stockage du système, au moyen d'un conduit de récupération et de la pompe de circulation ;

l'étape de stockage d'une énergie électrique sous forme thermique étant réalisée de manière continue ou discontinue pendant une période de stockage P durant laquelle le prix de vente de l'électricité Velec est inférieur à la valeur seuil Vmax.

Enfin, un autre objet de l'invention est un site de stockage d'énergie et de production d'énergie caractérisé comprenant un système pour le stockage d'énergie et la production d'énergie tel que décrit précédemment.

De façon avantageuse, le site de stockage d'énergie et de production d'énergie est maintenu en réserve pour la sécurisation du réseau.

Avantageusement, le site de stockage et de production d'énergie est utilisé pour filtrer et corriger des entrées électriques avec pour origine les énergies renouvelables.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés.

### BRÈVE DESCRIPTION DES FIGURES

Les figures sont données à titre purement illustratif pour une meilleure compréhension de l'invention sans en limiter la portée. Les différents éléments peuvent être représentés de manière schématique et ne sont pas nécessairement à la même échelle. Sur l'ensemble des figures, les éléments identiques ou équivalents portent la même référence numérique.

Il est ainsi illustré en :
- Figure 1A : une vue d'ensemble d'un système pour le stockage d'énergie sous forme thermique et production d'énergie, selon un premier mode de réalisation de l'invention ;
- Figure 1B : une vue d'ensemble du système pour le stockage d'énergie sous forme thermique et production d'énergie, selon un second mode de réalisation de l'invention ;
- Figure 2 : un schéma des principales étapes d'un procédé de production d'énergie, selon un premier mode de réalisation de l'invention ;
- Figure 3 : un schéma des principales étapes d'un procédé de production d'énergie, selon un deuxième mode de réalisation de l'invention ;
- Figure 4 : un schéma des principales étapes d'un procédé de production d'énergie, selon un troisième mode de réalisation de l'invention ;
- Figure 5 : un graphique du suivi du prix de vente de l'électricité sur une journée ;
- Figure 6 : un schéma des principales étapes d'un procédé de stockage d'énergie, selon un mode de réalisation de l'invention.

### DESCRIPTION DÉTAILLÉE DE MODES DE RÉALISATION

Il convient de noter que certains éléments techniques bien connus de l'homme du métier sont ici décrits pour éviter toute insuffisance ou ambiguïté dans la compréhension de la présente invention.

Dans l'exemple qui suit, le mode de réalisation de l'invention qui est décrit concerne une application mettant en oeuvre des équipements utilisés dans l'industrie pétrolière et dans l'industrie géothermique, sans que cela ne présente une limite.

La figure 1A représente une vue d'ensemble d'un système 100a pour le stockage d'énergie sous forme thermique et la production d'énergie, notamment électrique, selon un premier mode de réalisation de l'invention.

Le système 100a comprend principalement un circuit primaire 10 de circulation d'un fluide dit de haute enthalpie ainsi qu'un circuit secondaire 20 de production d'énergie, en sortie duquel circule un fluide dit de basse enthalpie.

Par fluide de haute enthalpie, il est par exemple entendu, sans que cela ne soit limitatif, un fluide de type hydrocarbure gazeux liquéfié, tel que le butane ou le propane, ou ayant pour caractéristique thermodynamique d'être liquéfiables à des valeurs de pression et de température inférieures à 50 bars et 150°C, qui circule en continu dans le circuit primaire 10 lors d'une phase où le système 100a ne produit pas d'énergie (électrique et/ou thermique) et/ou un hydrocarbure gazeux liquéfié qui est utilisé pour produire de l'énergie, au moyen de dispositif de conversion énergétique décrit ultérieurement.

Par fluide de basse enthalpie, il est par exemple entendu, sans que cela ne soit limitatif, un hydrocarbure gazeux qui est obtenu lorsque le système 100a produit de l'énergie (électrique et/ou thermique) et dont les propriétés thermodynamiques et/ou l'état diffèrent de ceux du fluide de haute enthalpie.

Le circuit primaire 10 et le circuit secondaire 20 sont connectés au moyen d'au moins une vanne 27 dite de connexion, ainsi qu'au moyen d'au moins un dispositif mélangeur 14.

Le circuit primaire 10 comprend également au moins une vanne 17 dite de circulation primaire, au moins une pompe de circulation 16 pour faire circuler le fluide de haute enthalpie dans ledit circuit, au moins un conduit d'injection 11 du fluide de haute enthalpie dans un volume primaire de stockage 12 et au moins un conduit de récupération 13 du fluide de haute enthalpie présent dans ledit volume.

Le circuit primaire 10 comprend en outre au moins un échangeur thermique 15 pour recharger thermiquement le fluide de haute enthalpie.

Préférablement, le conduit d'injection 11 et le conduit de récupération 13 sont respectivement un puits d'injection ainsi qu'un puits de production tels que l'on trouve dans l'exploitation de gisements dans l'industrie pétrolière.

Dans le mode de réalisation représenté à la figure 1, le volume primaire de stockage 12 est un volume de stockage géologique profond, comportant successivement :
- une couche géologique supérieure 121 formant un dôme, dont la nature assure une étanchéité dudit volume, bloquant ainsi la migration vers le haut du fluide de haute enthalpie ;
- une couche rocheuse 122 ayant une porosité et une perméabilité permettant la circulation et le stockage du fluide de haute enthalpie ; et
- un aquifère 123 au-dessus duquel le fluide de haute enthalpie plus léger que l'eau, se trouve en surpression.

Ce type de structure géologique est bien connu dans le domaine de l'exploration et de l'exploitation pétrolière notamment. On rencontre ce type de structure géologique le plus souvent à des profondeurs comprises entre 2000 m et 4000 m, ces limites de profondeur n'étant pas à considérer de manière stricte.

Dans cet exemple, les principales caractéristiques du volume de stockage géologique profond sont données, mais sont sujettes à de grandes dispersions de leurs caractéristiques (épaisseur de la couche géologique supérieure 121, épaisseur, porosité et perméabilité de la couche rocheuse 122, etc.), tout en pouvant varier sur un même site, ce type de formation pouvant s'étendre sur une superficie importante. Par ailleurs, on estime que la capacité de stockage du volume primaire de stockage 12 peut atteindre plusieurs centaines de milliers de tonnes de fluide de haute enthalpie, avec pour conséquence la production de plusieurs GWh par jour d'électricité.

Les vannes 17 et 27 sont destinées à diriger le fluide de haute enthalpie en sortie du conduit de récupération 13 :
- soit vers l'entrée du conduit d'injection 11 dans le but de faire circuler de manière continue ledit fluide à l'intérieur du circuit primaire 10, la vanne de circulation primaire 17 étant ouverte et la vanne de connexion 27 étant fermée ;
- soit vers le circuit secondaire 20 de production d'énergie pour produire de l'énergie électrique ou thermique, la vanne de circulation primaire 17 étant fermée et la vanne de connexion 27 étant ouverte.

Dans un mode de réalisation particulier l'invention, les vannes 17 et 27, chacune en position ouverte, sont aptes à réinjecter une partie du fluide de haute enthalpie dans le circuit primaire 10, tout en dirigeant l'autre partie du fluide de haute enthalpie vers le circuit secondaire.

Le dispositif mélangeur 14 est destiné à mélanger le fluide de haute enthalpie de production d'énergie, et comporte des vannes adaptées aux conditions thermodynamiques desdits fluides.

Avantageusement, le fluide de haute enthalpie, notamment caractérisé au moyen d'une température thermodynamique T ainsi que d'une pression P, est dans une condition thermodynamique supercritique lorsque ledit fluide est injecté dans le conduit d'injection 10. Préférablement, le fluide de haute enthalpie est du Gaz de Pétrole Liquéfié (GPL) stocké à une profondeur moyenne de 3000 m, soit à une température T sensiblement de 100 °C et une pression P sensiblement de 140 bars. De plus, et en comparaison avec des solutions déjà existantes, le fluide de haute enthalpie est réinjecté dans le volume primaire de stockage 12 sans que de l'eau surchauffée soit ajoutée audit fluide. Le fluide de haute enthalpie est donc monophasique. Le volume primaire de stockage 12 étant dans cet exemple poreux et perméable du fait de la présence de la couche rocheuse 122, et ladite couche étant entièrement remplie dudit fluide, l'écoulement monophasique du fluide de haute enthalpie représente des avantages lors de la réinjection dudit fluide dans ledit volume tel que :
- la minimisation des pertes liées au frottement du fait que le fluide de haute enthalpie, en phase liquide, a des conditions thermodynamiques supercritiques à l'injection et donc une faible viscosité ;
- l'inexistence de problématique de tensions superficielles entre le fluide de haute enthalpie, qui est par nature hydrophobe lorsqu'il s'agit d'un hydrocarbure par exemple, et de l'eau qui serait présente dans les pores de la couche rocheuse 122, lesdites tensions s'opposeraient à l'écoulement dudit fluide dans le volume primaire de stockage 12, et diminueraient ainsi l'efficacité de la réinjection.

Ainsi, et en complément des avantages listé ci-dessus, la circulation continue au sein du circuit primaire 10 du système 100a, lorsque ledit système est en attente de produire de l'énergie électrique ou thermique, permet d'atteindre une efficacité énergétique globale qui est intéressante pour une exploitation à l'échelle industrielle, l'injection du fluide de haute enthalpie nécessitant une utilisation moindre de pompes de circulation 16, et donc présentant un gain énergétique. Avantageusement, la circulation continue du fluide de haute enthalpie facilite la recompression et la liquéfaction dudit fluide lorsque celui-ci est en phase gazeuse. Afin de maintenir les conditions thermodynamiques du fluide de haute enthalpie dans des conditions optimales pour la circulation continue dans le circuit primaire 10, ledit fluide passe au travers de l'échangeur thermique 15 avant d'être injecté de nouveau dans le conduit d'injection 11, qui va alors adapter l'énergie thermique à apporter audit fluide pour atteindre ces conditions. L'échangeur thermique 15 est une source d'énergie thermique externe ou bien une pompe à chaleur (PAC) haute température. Dans le mode de réalisation où l'échangeur thermique 15 est une PAC haute température, celle-ci est adaptée aux débits ainsi qu'aux spécifications de températures nécessaires à la circulation optimale dudit fluide de haute enthalpie. Lorsque qu'un besoin en énergie électrique est signifié au système 100a, ledit système se configure en mode de production : les vannes 17 et 27 s'ouvrent ou se ferment automatiquement afin de faire circuler, en sortie du conduit de récupération 13, le fluide de haute enthalpie vers le circuit secondaire 20 de production. L'ouverture et la fermeture des vannes 17 et 27 est effectuée au moyen d'un dispositif de commande 19 de la configuration de fonctionnement du système 100a. Le dispositif de commande 19 agit en fonction d'un état d'un réseau de distribution électrique 300 qui est connecté au système 100a. Le réseau de distribution électrique 300 comprend notamment des sources d'énergie électrique renouvelable telles que des panneaux solaires 32 et des éoliennes 31, lesdites sources étant par définition intermittentes du fait des cycles jour-nuit ainsi que des conditions météorologiques (couverture nuageuse, vitesse du vent, etc.). Dans le mode de réalisation préféré de l'invention, le fluide de haute enthalpie circule exclusivement dans le circuit secondaire 20 lorsque le système 100a produit de l'énergie. Dans un autre mode de réalisation, le fluide de haute enthalpie circule en même temps dans le circuit primaire 10 et le circuit secondaire 20.

Le circuit secondaire 20 de production d'énergie comporte au moins un ensemble de conduit de production 201, ledit circuit comportant, dans le but de produire de l'énergie, au moins un dispositif de production d'énergie tel qu'une machine thermodynamique 22, ladite machine étant couplée à un générateur électrique 23 pour convertir l'énergie mécanique produite à la suite de la transformation de l'enthalpie du fluide de haute enthalpie au moyen de ladite machine. La machine thermodynamique 22 est par exemple une turbine à expansion dimensionnée en fonction des caractéristiques thermodynamiques correspondantes à un régime stabilisé de production d'électricité.

Dans un mode de réalisation particulier de l'invention, le circuit secondaire 20 comporte en outre au moins un système de production de froid 21, tel qu'un évaporateur.

Dans un autre mode de réalisation, le circuit secondaire 20 comporte en outre au moins un condensateur positionné en sortie de la machine thermodynamique 22. Ainsi, un gestionnaire du système 100a est en capacité de dimensionner et d'adapter ledit système, et d'exploiter tout ou partie des machines thermodynamiques 22 et des systèmes de production de froid 21, pour répondre de façon optimale aux besoins énergétiques.

Avantageusement, et de par son temps de réponse sensiblement inférieur à trente secondes tel que préconisé globalement par les principaux gestionnaires de réseaux électriques, le système 100a est apte à produire de l'électricité en répondant instantanément aux besoins du réseau électrique 300, ledit système participant ainsi à la sécurisation et à la stabilité dudit réseau (puissance et fréquence). En effet, la circulation continue du fluide de haute enthalpie dans le circuit primaire 10, ledit fluide étant maintenu à des caractéristiques thermodynamiques optimales, permet ainsi de disposer d'un fluide prêt à être turbiner instantanément, de simples ouvertures et fermetures de vannes 17 et 27 permettant de diriger ledit fluide dans le circuit secondaire 20 de production. Ainsi, le système 100a a un temps de réponse qui est semblable à celui des Stations de Transfert d'Energie par Pompage (STEP), sans présenter les désavantages de ce type d'installations (impact environnemental et social des retenues d'eau artificielles, gestion des ressources d'eau lors d'épisode de sécheresse, etc.).

Ce mode de réalisation a une capacité de production d'énergie électrique qui peut être comprise entre plusieurs centaines de MWh et plusieurs GWh par jour, et qui est notamment fonction de la capacité du volume primaire de stockage 12 et de la durée journalière de production de l'énergie stockée chaque jour.

La figure 1 B représente une vue d'ensemble d'un système 100b pour le stockage d'énergie, selon un deuxième mode de réalisation de l'invention, et qui consiste à réaliser une batterie thermique dite « de surface ». Ce mode de réalisation particulier se différencie de celui représenté à la figure 1, par le volume primaire de stockage 12 qui se trouve alors en surface, et non plus en profondeur. Dans ce nouvel exemple, le volume primaire de stockage 12 est un réservoir de fluide, tel qu'un butanier 18 ou un ensemble de citernes.

Concernant les autres éléments du système 100b, ceux-ci sont similaires à ceux du mode de réalisation représenté à la figure 1.

Ce mode de réalisation alternatif est possible du fait de la simplification du procédé de stockage et de production d'énergie qui ne nécessite pas de mélanger le fluide de haute enthalpie à de l'eau surchauffée. Ainsi, cela permet d'envisager le fonctionnement d'un système dans une version miniaturisée et qui est essentiellement basée sur le stockage exclusif du fluide de haute enthalpie dans le butanier 18 et/ou un ensemble de citernes isolées thermiquement. Dans cet exemple, le butanier 18 a une capacité totale de stockage de plusieurs dizaines de tonnes dudit fluide, le fluide de haute enthalpie ayant une température thermodynamique T qui est maintenue à au plus 150°C et une pression P comprise entre 10 et 60 bars. De plus, ce type d'installation a une capacité de production d'énergie électrique qui est supérieure à 1 MWh par jour.

La figure 2 représente le schéma des principales étapes 500 d'un procédé de production d'énergie selon un premier mode de réalisation de l'invention.

Tout d'abord, le procédé 500 comporte lors d'une phase d'initialisation une étape 501 de remplissage de la structure géologique durant laquelle le système 100 est chargé avec le fluide de haute enthalpie. Cette phase prépare le système 100 pour un fonctionnement continu et optimisé.

Ensuite, et lors d'une phase de fonctionnement, le mode de réalisation préféré du procédé 500 comprend principalement :
- une étape 511 de préparation du fluide de haute enthalpie ;
- une étape 512 d'injection du fluide de haute enthalpie ;
- une étape 513 de récupération du fluide de haute enthalpie ;
ces trois étapes étant mises en oeuvre de manière continue, et lorsqu'un besoin en énergie est signifié au système 100, ledit procédé comprend en outre :
- une étape 514 de modification de la circulation du fluide de haute enthalpie ;
- une étape 521 de production d'électricité ;
- une étape 523 de stockage du fluide de basse enthalpie ;
- une étape 524 d'interruption temporaire du fonctionnement du système 100 ;
   et
- une étape 525 de mélange du fluide de basse enthalpie avec le fluide de haute enthalpie.

Sur la figure 2, un encadré de pré-production 510 représente les étapes répétitives du cycle en l'absence de demande en énergie, c'est-à-dire les étapes 511 à 513, et un encadré de production 520 représente les étapes du cycle lors de la production d'énergie, c'est à dire les étapes 521 à 525.

Lors de l'étape 511 de préparation du fluide de haute enthalpie, ledit fluide est rechargé thermiquement au moyen de l'échangeur thermique 15 pour maintenir la température thermodynamique sensiblement à 100°C, pour une pression sensiblement de 140 bars.

Lors de l'étape 512 d'injection du fluide de haute enthalpie, ledit fluide est injecté dans le volume primaire de stockage 12 via le conduit d'injection 11, ledit fluide étant ensuite récupéré via le conduit de récupération 13.

Si aucun besoin en énergie n'est signifié au système 100, le fluide de haute enthalpie repart dans le circuit primaire 10 pour réaliser le cycle défini par les étapes décrites ci-dessus.

Dans le cas où un besoin en énergie est signifié au système 100, le fluide de haute enthalpie est dirigé vers le circuit secondaire 20 de production d'énergie en fermant ou ouvrant les vannes 17 et 27. Lors de l'étape 514 de modification de la circulation dudit fluide. Avantageusement, cette étape est réalisée dans un laps de temps très court correspond au temps nécessaire pour fermer ou ouvrir les vannes 17 et 27, c'est-à-dire un temps de l'ordre de la seconde.

Lors de l'étape 521 de production d'électricité, l'énergie électrique est produite au moyen de la machine thermodynamique 22 couplée à un générateur électrique 23, ladite énergie étant ensuite injectée dans le réseau 300 de distribution électrique. En sortie de la machine thermodynamique 22, on obtient le fluide de basse enthalpie, dont la température thermodynamique et la pression diffèrent de celles du fluide de haute enthalpie. De plus, le fluide de basse enthalpie est dans une phase gazeuse, alors que le fluide de haute enthalpie est dans une phase liquide. Dans le mode de réalisation préféré de l'invention, le fluide de basse enthalpie est stocké dans le volume secondaire 25 lors de l'étape 523 de stockage dudit fluide. Une fois que le système 100 a répondu au besoin en énergie, l'étape 524 d'interruption temporaire du fonctionnement dudit système est réalisée. Durant cette étape, il n'y donc pas de production d'énergie via le circuit secondaire 20, ni d'injection du fluide de haute enthalpie dans le volume primaire 12 via le circuit primaire 10. L'étape 524 d'interruption temporaire du fonctionnement du système 100 est destinée à attendre ensuite les conditions optimales pour relancer le système 100 afin d'atteindre de nouveau les conditions thermodynamiques nominales du fluide de haute enthalpie. Les conditions optimales pour relancer le système 100 sont par exemple les périodes journalières durant laquelle l'énergie électrique a un faible coût, voir un prix négatif comme c'est le cas lors de périodes d'abondance de production d'électricité d'origine renouvelable et de faible demande. Un exemple connu de ces périodes est celui du pic de production d'énergie électrique provenant de panneaux solaires 32, énergie qu'il est alors nécessaire de stocker car la production est très souvent décorrélée avec la consommation, ou certaines périodes correspondant à des jours qui ne sont pas travaillés (samedi, dimanche, jours fériés, etc.). Avantageusement, ces périodes peuvent être anticipée, et il est donc possible de planifier les phases de fonctionnement et de production du système 100. Une fois une de ces périodes atteintes, on va ensuite pouvoir relancer le système 100 à faible coût. Cette méthode de fonctionnement est similaire à celle qui est mise en oeuvre pour les STEPs : lorsque l'énergie électrique est bon marché, on va stocker de l'énergie sous forme d'énergie potentielle, qui sera ensuite exploitée en cas de fortes demandes ultérieures. Un exemple de ces périodes ainsi que des principales étapes d'un procédé de stockage d'énergie selon un mode de réalisation sont présentés respectivement à la figure 5 et à la figure 6.

Lorsqu'une période d'électricité faible coût ou à prix négatif se présente, l'étape 524 d'interruption temporaire du fonctionnement du système 100 se termine pour qu'ensuite soit réalisée l'étape 525 de mélange du fluide de basse enthalpie avec le fluide de haute enthalpie.

Durant l'étape 525 de mélange du fluide de basse enthalpie avec le fluide de haute enthalpie, le fluide de basse enthalpie préalablement stocké dans le volume secondaire 25 est ensuite mélangé au fluide de haute enthalpie contenu dans le circuit primaire 10, au moyen du dispositif mélangeur 14. Le mélange de fluides, qui est en phase liquide, est ensuite rechargé thermiquement au moyen de l'échangeur thermique 15.

S'en suit à nouveau les étapes décrites dans l'encadré de pré-production 510.

A titre d'exemple, la période journalière de production d'énergie a une durée comprise entre cinq heures et dix heures, période qui peut être continue ou discontinue.

La figure 3 représente le schéma des principales étapes du procédé de production d'énergie 500 selon un deuxième mode de réalisation de l'invention. Ce deuxième mode de réalisation diffère du premier mode de réalisation en ce qu'il comprend en outre une étape 522 de production de froid, qui est réalisée au moyen du système de production de froid 21. L'étape 522 de production de froid peut-être réalisée, avant, en même temps ou après l'étape 521 de production d'électricité.

Avantageusement, on exploite la possibilité de combiner la production d'électricité avec la production de froid au moyen d'un seul et même système 100.

L'étape 522 de production de froid 21 d'un site équipé du système 100 est une étape qui peut être modulable, et qui est donc fonction des besoins locaux. La caractéristique du système thermique tel que décrit lors de cette étape, est une production de froid nette, car la chaleur fatale résultante est récupérée pour être stockée dans le fluide de travail. Alors que ces rejets de fluides chauds s'ils sont rejetés dans le milieu ambiant peuvent être considérés comme une pollution thermique, en particulier dans les pays chauds ou bien lors de fortes chaleurs sous des latitudes tempérées. Des applications thermiques associées à cette coproduction de froid peuvent être l'alimentation d'un réseau local de climatisation, des usages industriels, par exemple dans l'agro-alimentaire ou bien la fourniture d'énergie à des centres de données (en anglais, *data centers*) forts consommateurs de froid et d'électricité.

La figure 4 représente le schéma des principales étapes du procédé de production d'énergie 500 selon un troisième mode de réalisation de l'invention. Ce troisième mode de réalisation diffère du premier et du second mode de réalisation en ce que la circulation du fluide de haute enthalpie ne s'interrompt pas lors de la production d'énergie, mais se poursuit en parallèle. Autrement dit, le fluide de basse enthalpie n'est pas stocké dans le volume secondaire 25 mais directement mélangé au fluide de haute enthalpie. Par ailleurs, ce troisième mode de réalisation ne comporte pas d'étape 514 de modification de la circulation du fluide de haute enthalpie, ni d'étape 524 d'interruption temporaire du fonctionnement du système 100, les fluides de haute enthalpie et de basse enthalpie circulant en continue dans le système 100.

La figure 5 représente un graphique 900 du suivi du prix de vente de l'électricité Velec sur une journée. Dans cet exemple, pris uniquement à but illustratif et dont les valeurs ne sont pas à être considérées strictement, le prix de vente de l'électricité Velec varie entre -20€/MWh et 40 €/MWh sur 24h, et dont durant une période 90 autour de 16h, représentée par une surface hachurée, ledit prix de vente est négatif.

Ainsi, et en fonction notamment de critères économiques et des coûts de fonctionnement du système 100 sur un site d'installation, un opérateur est en mesure de définir une valeur seuil Vmax en dessous de laquelle il est intéressant économiquement de stocker de l'énergie dans ledit système durant une période de stockage P.

La figure 6 représente un schéma des principales étapes d'un procédé de stockage d'énergie 600, selon un mode de réalisation de l'invention.

Le procédé de stockage d'énergie 600 comprend principalement :
- une étape 610 de surveillance du marché de vente de l'électricité ;
- une étape 620 de stockage de l'énergie électrique sous forme thermique.

Durant l'étape 610 de surveillance du marché de vente de l'électricité, le système 100 surveille le prix de vente de l'électricité Velec et le compare à la valeur seuil Vmax afin d'identifier la période de stockage P intéressante économiquement. Cette surveillance peut être faite de manière automatique au moyen d'une unité de contrôle (non représentée ici) telle qu'un serveur ou un ordinateur, ou par l'opérateur, et en se basant sur des prévisions ou des données temps réel.

Dans le cas où le prix de vente de l'électricité Velec est supérieur à la valeur Vmax, le système 100 ne déclenche pas de stockage d'énergie électrique sous forme thermique.

Dans le cas où le prix de vente de l'électricité Velec est inférieur à la valeur Vmax, le système 100 met en oeuvre l'étape 620 de stockage de l'énergie électrique sous forme thermique, qui comprend principalement :
- une étape 621 de préparation du fluide de haute enthalpie ;
- une étape 622 d'injection du fluide de haute enthalpie ;
- une étape 623 de récupération du fluide de haute enthalpie ;
ces trois étapes étant mises en oeuvre de manière continue.

Durant l'étape 620 de stockage de l'énergie électrique sous forme thermique, l'énergie électrique consommée pour alimenter le dispositif mélangeur 14, l'échangeur thermique 15 et la pompe de circulation 16 étant à bas coût ou à un prix négatif, le stockage d'énergie sous forme thermique dans le système 100 devient donc économiquement viable lors de la revente de l'électricité produite par ledit système lorsque que le prix de vente de l'électricité est élevé.

Il est à noter que chaque étape pourrait être adaptée avec des technologies ou des méthodes alternatives, comme l'utilisation de différents fluides ou des systèmes de stockage variés, pour s'adapter aux conditions locales ou à des innovations technologiques.

## Revendications

1. Système (100) pour le stockage d'énergie et la production d'énergie, **caractérisé en ce qu'**il comprend un circuit primaire (10) de stockage d'énergie sous forme thermique et un circuit secondaire (20) de production d'énergie, le circuit primaire (10) formant une boucle comprenant un volume primaire (12) de stockage d'un fluide dit de haute enthalpie et une vanne (17) dite de circulation primaire, le circuit secondaire (20) comprenant un dispositif de production d'énergie à partir du fluide de haute enthalpie stocké dans le volume primaire (12) du circuit primaire (10), une vanne (27) dite de connexion reliant le circuit primaire (10) au circuit secondaire (20), le système (100) étant configuré pour fonctionner dans deux configurations principales :
a. Une première configuration dans laquelle le circuit primaire (10) est déconnecté du circuit secondaire (12) par la fermeture de la vanne (27) de connexion, le circuit primaire (10) comprenant un dispositif de maintien du fluide de haute enthalpie dans des conditions thermodynamiques prédéterminées ;
b. Une deuxième configuration dans laquelle le circuit primaire (10) est connecté au circuit secondaire (12) par l'ouverture de la vanne (27) de connexion, la vanne (17) de circulation primaire étant fermée, le fluide de haute enthalpie se diffusant dans le circuit secondaire (12) pour mettre en oeuvre le dispositif de production d'énergie.

2. Système (100) selon la revendication 1, dans lequel ledit système comprend également un dispositif de commande (19) de la configuration de fonctionnement dudit système (100) en fonction d'un état d'un réseau de distribution électrique (300) connecté audit système (100).

3. Système (100) selon la revendication 1 ou la revendication 2, dans lequel le volume primaire de stockage (12) est un stockage géologique profond.

4. Système (100 selon la revendication 1 ou la revendication 2, dans lequel le volume primaire de stockage (12) est un butanier.

5. Système (100) selon l'une quelconque des revendications précédentes , dans lequel le circuit secondaire (20) comprend également un volume secondaire (25) de stockage configuré pour récupérer le fluide après le dispositif de production d'énergie, ledit fluide étant appelé fluide de basse enthalpie, le circuit primaire (10) comprenant un dispositif mélangeur (14) étant relié au volume secondaire (25), ledit dispositif mélangeur (14) étant configuré pour injecter le fluide de basse enthalpie dans le circuit primaire (10) en le mélangeant au fluide haute enthalpie

6. Système (100) selon l'une quelconque des revendications précédentes, dans lequel le fluide de haute enthalpie et le fluide de basse enthalpie sont du Gaz de Pétrole Liquéfié (GPL).

7. Système (100) selon la revendication 6, dans lequel la température thermodynamique T et la pression P du fluide de haute enthalpie sont sensiblement et respectivement de 100°C et de 140 bars.

8. Système (100) selon l'une quelconque des revendications précédentes, dans lequel le circuit secondaire (20) comporte en outre au moins un système de production de froid (21).

9. Procédé (500) de production d'énergie mis en oeuvre au moyen d'un système (100) de stockage d'énergie et de production d'énergie selon l'une quelconque des revendications précédentes, **caractérisé en ce que** le procédé comprend deux phases de fonctionnement :
- une première phase de stockage d'énergie comprenant les étapes suivantes :
- (511) de préparation d'un fluide dit de haute enthalpie pour atteindre des conditions thermodynamiques de température et de pression optimale pour la production d'énergie ;
- (512) d'injection du fluide de haute enthalpie dans un volume primaire de stockage (12) du système (100), au moyen d'un conduit d'injection (11) et d'une pompe de circulation (16) dudit système ;
- (513) de récupération du fluide de haute enthalpie circulant dans le volume primaire de stockage (12) du système (100), au moyen d'un conduit de récupération (13) et de la pompe de circulation (16);
- une deuxième phase de production d'énergie comprenant les étapes suivantes :
- (521) de production d'électricité, durant laquelle le fluide de haute enthalpie est converti en un fluide de basse enthalpie ;
- (525) de mélange du fluide de basse enthalpie avec le fluide de haute enthalpie au moyen d'un dispositif mélangeur (14) du système (100).

10. Procédé (500) selon la revendication 9, ledit procédé comprenant une phase préalable d'initialisation du système 100 comprenant une étape initiale (501) de remplissage du système (100) par le fluide de haute enthalpie.

11. Procédé (500) selon la revendication 9 ou la revendication 10, ledit procédé comprenant en outre lors de la phase de production d'énergie, une étape (522) de production de froid, ladite étape étant réalisée avant, pendant ou après l'étape (521) de production d'électricité.

12. Procédé (500) selon l'une quelconque des revendications 8 à 10, ledit procédé comprenant en outre lors de la phase de production d'énergie une étape (523) de stockage du fluide de basse enthalpie.

13. Procédé (500) selon la revendication 12, ledit procédé comprenant en outre lors de la phase de production d'énergie une étape (524) d'interruption temporaire du fonctionnement du système (100).

14. Procédé (600) de stockage d'énergie électrique sous forme thermique mis en oeuvre au moyen d'un système (100) de stockage d'énergie et de production d'énergie selon l'une quelconque des revendications 1 à 8, **caractérisé en ce que** le procédé comprend tout d'abord une étape (610) de surveillance du marché de vente de l'électricité et, si un prix de vente de l'électricité Velec dudit marché est inférieur à une valeur seuil Vmax préalablement définie, comprend en outre une étape (620) de stockage d'une énergie électrique sous forme thermique, comprenant les étapes suivantes de :
- (621) de préparation d'un fluide dit de haute enthalpie pour atteindre des conditions thermodynamiques de température et de pression optimale pour la production d'énergie ;
- (622) d'injection du fluide de haute enthalpie dans un volume primaire de stockage (12) du système (100), au moyen d'un conduit d'injection (11) et d'une pompe de circulation (16) dudit système ;
- (623) de récupération du fluide de haute enthalpie circulant dans le volume primaire de stockage (12) du système (100), au moyen d'un conduit de récupération (13) et de la pompe de circulation (16) ;
L'étape (620) de stockage d'une énergie électrique sous forme thermique étant réalisée de manière continue ou discontinue pendant une période de stockage P durant laquelle le prix de vente de l'électricité Velec est inférieur à la valeur seuil Vmax.

15. Site de stockage d'énergie et de production d'énergie **caractérisé en ce qu'**il comporte un système (100) pour le stockage d'énergie et la production d'énergie selon l'une des revendications 1 à 8.
